# EUROPÄISCHE PATENTSCHRIFT

(11) **EP 4 194 605 B1**
(45) Veröffentlichungstag und Bekanntmachung des Hinweises auf die Patenterteilung: **15.01.2025**
(21) Anmeldenummer: 22209088.8
(22) Anmeldetag: 23.11.2022
(51) Int. Cl.: D06F 39/02, D06F 39/08

(54) **WASCHAUTOMAT**
AUTOMATIC WASHING MACHINE
APPAREIL DE LAVAGE AUTOMATIQUE

(30) Priorität: 10.12.2021 BE 202105967
(43) Veröffentlichungstag der Anmeldung: 14.06.2023
(73) Patentinhaber: Miele & Cie. KG, 33332 Gütersloh (DE)
(72) Erfinder: Behr, Markus, 33613 Bielefeld (DE)

(56) Entgegenhaltungen:
- WO-A1-2008/044133
- WO-A1-2019/068698
- DE-A1- 102019 132 280

## Beschreibung

Die Erfindung betrifft einen Waschautomaten. Insbesondere betrifft die Erfindung einen Waschautomaten mit einem Laugenbehälter zur Aufnahme von Wasser, einer drehbar in dem Laugenbehälter gelagerten Trommel zur Aufnahme von Wäsche und einer Einrichtung zum Einlassen von Flüssigkeit in den Laugenbehälter, die einen Spülkasten mit einer ersten Kammer, in der ein Wasserzulauf zum Zuführen von Wasser und ein Ablauf zum Abführen des zugeführten Wassers ausgebildet sind, und einer weiteren Kammer aufweist, in der ein weiterer Ablauf zum Abführen des Wassers ausgebildet ist, wobei zwischen der ersten und weiteren Kammer ein Überlauf zum Befüllen der weiteren Kammer mit Wasser aus der ersten Kammer ausgebildet ist.

Wenn sowohl in der Kammer als auch in der weiteren Kammer jeweils ein Waschmittel angeordnet ist, können diese separat dem Laugenbehälter mittels des Überlaufs und zeitlicher Taktung eines Zulaufvolumenstromes zugeführt werden. Durch die zeitliche Taktung ist es möglich, einen größeren und einen kleineren Volumenstrom mit nur einem Ventil zu erzeugen. Der geringere Volumenstrom ist erforderlich, um die Kammer auszuspülen, aber nicht zum Überlaufen zu bringen. Der größere Volumenstrom ist dagegen geeignet, die Kammer zum Überlaufen zu bringen, damit das sich in der weiteren Kammer befindende Waschmittel aus dieser ausgespült werden kann. Es bestehen jedoch folgende Nachteile: Das System muss sehr gut austariert sein, damit es auch bei niedrigem Wasserdruck funktioniert. Die Taktung muss dem vorliegenden Wasserdruck angepasst sein. Die Öffnungs- und Schließzeiten des Ventils können max. 3 Sekunden betragen. Die Taktung verkürzt die Lebensdauer des Ventils.

Weitere Waschautomaten sind aus der WO 2019/068698 A1, der DE 10 2019 132280 A1 und der WO 2008/044133 A1 bekannt.

Der Erfindung stellt sich somit das Problem, einen Waschautomaten bereitzustellen, bei dem auf eine Taktung des Ventils verzichtet werden kann.

Erfindungsgemäß wird dieses Problem durch einen Waschautomaten mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einem Verzicht auf das Takten des Ventils darin, dass der Ausspülvorgang in einem Zyklus erfolgen kann. Bei unterschiedlichen Leitungsdrucken ist die Auslegung der Bauteile eines solchen Systems deutlich einfacher gestaltet als bei Verwendung eines getakteten Ventils. Auch die Ansteuerung des Doppelventils ist einfacher, da sie unabhängig vom Leitungsdruck ist. Die Lebensdauer des Doppelventils ist im Vergleich zu dem getakteten Ventil verlängert.

Die Erfindung betrifft einen Waschautomaten mit
- einem Laugenbehälter zur Aufnahme von Wasser,
- einer drehbar in dem Laugenbehälter gelagerten Trommel zur Aufnahme von Wäsche,
- einer Einrichtung zum Einlassen von Flüssigkeit in den Laugenbehälter, die einen Spülkasten mit einer ersten Kammer, in der ein Wasserzulauf zum Zuführen von Wasser und ein Ablauf zum Abführen des zugeführten Wassers ausgebildet sind, und einer weiteren Kammer, in der ein weiterer Ablauf zum Abführen des Wassers ausgebildet ist, wobei zwischen der ersten und weiteren Kammer ein Überlauf zum Befüllen der weiteren Kammer mit Wasser aus der ersten Kammer ausgebildet ist,
- einem Doppelventil mit einem Ventil und einem weiteren Ventil zur Steuerung der Wasserzufuhr in den Laugenbehälter,
- einer Zulaufleitung zum Zuführen von Wasser aus einer externen Wasserversorgung zum Laugenbehälter, in die das Doppelventil integriert ist, so dass die Zulaufleitung über das Ventil des Doppelventils mit dem Laugenbehälter über ein Zulaufleitungsteil verbunden ist und über das weitere Ventil des Doppelventils mit der ersten Kammer über ein weiteren Zulaufleitungsteil verbunden ist, und
- einer Steuereinrichtung zur Steuerung des Doppelventils, die ausgebildet ist, das Doppelventil derart zu steuern, dass das Ventil und das weitere Ventil unabhängig voneinander schaltbar sind, so dass das Wasser dem Laugenbehälter ausschließlich über den Zulaufleitungsteil, ausschließlich über den weiteren Zuleitungsteil oder gleichzeitig über den Zulaufleitungsteil und den weiteren Zulaufleitungsteil zuführbar ist.

In einer bevorzugten Ausführungsform weist das Doppelventil einen Durchflussmengenregler auf, der ausgebildet ist, einen in das Doppelventil einströmenden Volumenstrom auf maximal 10 l/min zu regeln. Ein derartiger Volumenstrom lässt sich derart steuern, dass sich in der Kammer und der weiteren Kammer befindende Waschmittel separat voneinander in den Laugenbehälter spülbar sind. Unter den Ausdruck "Waschmittel" sind alle Arten von zum Waschen von Wäsche verwendet Mittel wie Vollwaschmittel, Feinwaschmittel, Weichspüler, Färbemittel, Imprägniermittel und dgl. zu verstehen.

Bevorzugt ist das Doppelventil derart ausgebildet, dass der durchströmende Volumenstrom bei gleichzeitigem Schalten des Ventils und des weiteren Ventils gleichmäßig aufgeteilt wird. Dadurch ist bei gleichzeitigem Schalten der beiden Ventile des Doppelventils ein ausreichender Volumenstrom zum Ausspülen des sich in der Kammer befindenden Waschmittels sichergestellt, während dem Laugenbehälter zum Befeuchten der Wäsche weiterhin Wasser direkt zugeführt wird. Bei gleichzeitigem Schalten der beiden Ventile des Doppelventils ist bei einem in das Doppelventil einströmenden Volumenstrom von 10 l/min, der Volumenstrom, der durch das Ventil strömt, 5 l/min, und ist der Volumenstrom, der durch das weitere Ventil strömt, ebenfalls 5 l/min. Wenn eines der Ventile des Doppelventils geschaltet wird, ist es offen bzw. an. Wenn eines der Ventile des Doppelventils nicht geschaltet wird, ist es geschlossen bzw. zu.

Erfindungsgemäß weist die erste Kammer ein Fach, das mit der weiteren Kammer über den Überlauf verbunden ist, und ein weiteres Fach auf, das dem Fach nachgeschaltet ist und das mit Waschmittel befüllbar ist. Dadurch kann von einem Benutzer der Waschmaschine ein Waschmittel in der Kammer und ein weiteres Waschmittel in der weiteren Kammer zur Durchführung eines Waschprozesses angeordnet werden, so dass sichergestellt wird, dass diese separat in den Laugenbehälter eingespült werden.

Bevorzugt weist das Fach einen Ablauf zum Abführen des Wassers in das weitere Fach auf, dessen Querschnitt derart ausgebildet ist, dass ein Ablaufvolumenstrom in das weitere Fach kleiner ist als ein Nennvolumenstrom. Dadurch wird ein Pegelanstieg in dem Fach der Kammer sichergestellt, der einen Überlauf des Wassers in die weitere Kammer gewährleistet, um das dort angeordnete weitere Waschmittel in den Laugenbehälter einzuspülen. Wenn der in das weitere Ventil einströmende Volumenstrom beispielsweise 10 l/min beträgt, ist der Nennvolumenstrom beispielsweise 6 l/min und ist der Ablaufvolumenstrom beispielsweise 5 l/min.

In einer bevorzugten Ausführungsform ist die Steuereinrichtung ausgebildet, bei einer Durchführung eines Waschprogramms das Doppelventil derart zu steuern, dass
- zuerst ausschließlich das eine Ventil geschaltet wird, um dem Laugenbehälter eine vorbestimmte Menge an Wasser über den Zulaufleitungsteil zuzuführen, und
- zeitlich nachgelagert das eine Ventil und das andere Ventil gleichzeitig geschaltet werden, um dem Laugenbehälter eine weitere vorbestimmte Menge an Wasser über den Zulaufleitungsteil und den weiteren Zulaufleitungsteil gleichzeitig zuzuführen und/oder zeitlich nachgelagert ausschließlich das andere Ventil geschaltet wird, um dem Laugenbehälter eine weitere vorbestimmte Menge an Wasser über den weiteren Zulaufleitungsteil zuzuführen.

Das ausschließliche Schalten des einen Ventils, das über den Zulaufleitungsteil mit dem Laugenbehälter verbunden ist, dient dazu den Laugenbehälter mit Wasser zu befüllen, bevor die Wäsche mit Wasser in Kontakt kommt. Dadurch wird gewährleistet, dass ein Niveausensor des Waschautomaten, der ausgebildet ist, ein Niveau des Wassers in dem Laugenbehälter zu sensieren, ordnungsgemäß arbeitet. Wenn das eine Ventil und das andere Ventil gleichzeitig geschaltet werden, um dem Laugenbehälter Wasser über den Zulaufleitungsteil und den weiteren Zulaufleitungsteil gleichzeitig zuzuführen, wird der Kammer ein Volumenstrom zugeführt, der ausgelegt ist, nicht zu einem Pegelanstieg und dementsprechend nicht zum Überlaufen der Kammer zu führen. Dadurch wird das sich in der Kammer befindende Waschmittelt ausgespült, aber nicht das sich in der weiteren Kammer befindende weitere Waschmittel. Wenn ausschließlich das andere Ventil geschaltet wird, um dem Laugenbehälter Wasser ausschließlich über den weiteren Zulaufleitungsteil zuzuführen, wird der gesamte Volumenstrom in den Spülkasten insbesondere zuerst in die Kammer geleitet, so dass er zu einem Pegelanstieg und dementsprechend zum Überlaufen der Kammer führt, so dass das weitere sich in der weiteren Kammer befindende Waschmittel in den Laugenbehälter gespült wird. Bevorzugt dient die Kammer zur Aufnahme eines Waschmittels zum Waschen der Wäsche wie Vollwaschmittel, Feinwaschmittel und dgl., während die weitere Kammer zur Aufnahme eines Weichspülers dient.

Bevorzugt weist der Waschautomat weiterhin einen Saugheber auf, der an dem Ablauf der weiteren Kammer angeordnet ist. Es wird bevorzugt ein Saughebereffekt zum Ausspülen des Waschmittels aus der weiteren Kammer eingesetzt. Die Steuereinrichtung ist bevorzugt ausgebildet, eine Öffnungszeit des anderen Ventils des Doppelventils so zu berechnen, dass genügend Wasser über den Überlauf in die weitere Kammer läuft, um den Saugheber zu aktivieren.

In einer bevorzugten Ausführungsform weist der Waschautomat weiterhin ein Gehäuse mit einer Beladungsöffnung zum Beladen der Trommel mit Wäsche und eine Tür, die die Beladungsöffnung verschließt und ein Türschauglas aufweist, wobei die Einrichtung in das Türschauglas integriert oder als Türschauglas ausgebildet ist. Der Waschautomat ist bevorzugt als Frontlader ausgebildet.

Bevorzugt ist das Doppelventil als Doppelmagnetventil ausgebildet. Magnetventile sind sehr schaltbar.

Der Begriff "Waschautomat" umfasst eine automatische Waschmaschine sowie ein Kombigerät wie beispielsweise einen Waschtrockner.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine skizzenhafte Teil-Darstellung eines erfindungsgemäßen Waschautomaten während eines Einspülvorgangs;
- Fig. 2: eine skizzenhafte Darstellung des in Fig. 1 gezeigten Waschautomaten während eines weiteren Einspülvorgangs; und
- Fig. 3: eine skizzenhafte Darstellung des in Fig. 1 gezeigten Waschautomaten während eines noch weiteren Einspülvorgangs.

Fig. 1 zeigt eine skizzenhafte Teil-Darstellung eines erfindungsgemäßen Waschautomaten während eines Einspülvorgangs. Der Waschautomat weist einen Laugenbehälter 10 zur Aufnahme von Wasser, eine drehbar in dem Laugenbehälter 10 gelagerte Trommel (nicht gezeigt) zur Aufnahme von Wäsche (nicht gezeigt) und eine Einrichtung zum Einlassen von Flüssigkeit in den Laugenbehälter 10 auf.

Die Einrichtung weist einen Spülkasten mit einer ersten Kammer 1 und einer weiteren Kammer 4 auf. In der ersten Kammer sind ein Wasserzulauf 18 zum Zuführen von Wasser 14 und ein Ablauf 6 zum Abführen des zugeführten Wassers 14 ausgebildet. Zudem ist zwischen der ersten Kammer 1 und der weiteren Kammer 4 ein Überlauf 5 zum Befüllen der weiteren Kammer 4 mit Wasser 14 aus der ersten Kammer 1 ausgebildet. In der weiteren Kammer 4 ist ein weiterer Ablauf 7 zum Abführen des Wassers 14 ausgebildet. Die weitere Kammer 4 ist mit einem Weichspüler 11 befüllbar und hier befüllt gezeigt. Die erste Kammer 1 weist ein Fach 2, das mit der weiteren Kammer 4 über den Überlauf 5 verbunden ist, und ein weiteres Fach 21 auf, das dem Fach 2 nachgeschaltet ist und das mit Waschmittel 12 befüllbar und in hier befüllt gezeigt ist. Das Fach 2 weist einen Ablauf 3 zum Abführen des Wassers in das weitere Fach 21 auf, dessen Querschnitt derart ausgebildet ist, dass ein Ablaufvolumenstrom in das weitere Fach 21 kleiner ist als ein Nennvolumenstrom. Beispielsweise ist der Ablaufvolumenstrom 5 l/min, und ist der Nennvolumenstrom 6 l/min.

Der Waschautomat weist ferner ein Doppelventil 9 insbesondere Doppelmagnetventil auf. Das Doppelventil weist ein Ventil 19 und ein weiteres Ventil 20 zur Steuerung der Wasserzufuhr in den Laugenbehälter 10 auf.

Weiterhin weist der Waschautomat eine Zulaufleitung 15 zum Zuführen von Wasser 14 aus einer externen Wasserversorgung zum Laugenbehälter 10 auf. Das Doppelventil 9 ist in die Zulaufleitung 15 integriert, so dass die Zulaufleitung 15 über das Ventil 19 mit dem Laugenbehälter 10 über einen Zulaufleitungsteil 16 verbunden ist und über das weitere Ventil 20 mit der ersten Kammer 1 über ein weiteren Zulaufleitungsteil 17 verbunden ist.

Zudem weist der Waschautomat eine Steuereinrichtung zur Steuerung des Doppelventils 9 auf, die ausgebildet ist, das Doppelventil 9 derart zu steuern, dass das Ventil 19 und das weitere Ventil 20 unabhängig voneinander schaltbar sind. Dadurch kann, wenn nur das Ventil 19 geschaltet wird, d.h. an bzw. geöffnet ist, aber das weitere Ventil 20 nicht geschaltet wird d.h. aus bzw. geschlossen ist, das Wasser 14 dem Laugenbehälter 10 ausschließlich über den Zulaufleitungsteil 16 zugeführt werden. Weiterhin kann dadurch, wenn nur das weitere Ventil 20 geschaltet wird, d.h. an ist, aber das Ventil 19 nicht geschaltet wird d.h. aus ist, das Wasser 14 dem Laugenbehälter 10 ausschließlich über den weiteren Zuleitungsteil 17 in die Kammer 1 zugeführt werden. Wenn das Ventil 19 und das weitere Ventil 20 beide geschaltet werden, d.h. an sind, kann das Wasser 14 dem Laugenbehälter 10 gleichzeitig über den Zulaufleitungsteil 16 und den weiteren Zulaufleitungsteil 17 zugeführt werden. Der Waschautomat ist beispielsweise so ausgelegt, dass der in das Doppelventil 9 einströmende Volumenstrom 10 l/min beträgt.

In der Fig. 1 ist ein Einspülvorgang gezeigt, bei dem das Ventil 19 an ist, während das weitere Ventil 20 aus ist. Dadurch wird das Wasser 14 dem Laugenbehälter 10 ausschließlich über den Zulaufleitungsteil 16 zugeführt, der die externe Wasserversorgung über die Zulaufleitung 15 direkt mit dem Laugenbehälter 10 verbindet, ohne einen Weg über die Kammer 1 oder die weitere Kammer 4. Dieser Einspülvorgang wird insbesondere verwendet, um zu Beginn eines Waschvorgangs die Wäsche zu befeuchten, bevor das Waschmittel 12 oder der Weichspüler 11 in den Laugenbehälter 10 eingespült werden. Der durch den Zulaufleitungsteil strömende Volumenstrom beträgt 10 l/min.

Fig. 2 zeigt eine skizzenhafte Darstellung des in Fig. 1 gezeigten Waschautomaten während eines weiteren Einspülvorgangs. In dem in Fig. 2 gezeigten Einspülvorgang sind das eine Ventil 19 und das andere Ventil 20 des Doppelventils 9 beide geschaltet, d.h. an bzw. geöffnet. In diesem Zustand teilt sich der in das Doppelventil 9 einströmende Volumenstrom von 10 l/min auf 2 x 5 l/min auf, so dass der durch den Zulaufleitungsteil 16 strömende Volumenstrom 5 l/min beträgt und der durch den weiteren Zulaufleitungsteil strömende Volumenstrom 5 l/min beträgt. Bei einem Ablaufvolumenstrom des Fachs 2 von 5 l/min führt das in die Kammer 1 laufende Wasser 14 nicht zu einem Pegelanstieg und dementsprechend nicht zum Überlaufen der Kammer 1. Das Waschmittels 12 wird mittels des durch das weitere Fach 21 strömenden Wassers 14 in den Laugenbehälter 10 gespült. Der Wasserlauf des Wassers 14 in dem Spülkasten ist durch Pfeile angedeutet.

Fig. 3 zeigt eine skizzenhafte Darstellung des in Fig. 1 gezeigten Waschautomaten während eines noch weiteren Einspülvorgangs. In dem in Fig. 3 gezeigten Einspülvorgang ist das Ventil 19 aus bzw. geschlossen, während das andere Ventil 20 geöffnet d.h. an ist. In diesem Zustand wird der gesamte Volumenstrom von 10 l/min in den Spülkasten geleitet. Bei einem Ablaufvolumenstrom des Fachs 2 von 5 l/min führt das zulaufende Wasser 14 zu einem Pegelanstieg und dementsprechend zum Überlaufen der Kammer 1. Die Öffnungszeit des anderen Ventils 20, ist so berechnet, dass genügend Wasser über den Überlauf 5 in die weitere Kammer 4 läuft, um den Saugheber 8 zu aktivieren. Der Querschnitt des Ablaufs 3 des Fachs 2 ist so ausgelegt, dass ein Ablaufvolumenstrom von 5l/min in das weitere Fach 21 strömt, so dass auch bei einem geringen Leitungsdruck mit einem Nenn-Volumenstrom von durchschnittlich 6 l/min ein Überlaufen der Kammer 1 erfolgt. Der Wasserlauf des Wassers 14 in dem Spülkasten ist durch Pfeile angedeutet.

### Bezugszeichen liste

- 1: erste Kammer
- 2: Fach
- 3: Wasserzulauföffnung
- 4: weitere Kammer
- 5: Überlauf
- 6: Ablauf
- 7: weiterer Ablauf
- 8: Saugheber
- 9: Doppelventil
- 10: Laugenbehälter
- 11: Weichspüler
- 12: Waschmittel
- 14: Wasser
- 15: Zulaufleitung
- 16: Zulaufleitungsteil
- 17: weiterer Zulaufleitungsteil
- 18: Wasserzulauf
- 19: Ventil
- 20: weiteres Ventil
- 21: weiteres Fach

## Patentansprüche

1. Waschautomat mit
- einem Laugenbehälter (10) zur Aufnahme von Wasser (14),
- einer drehbar in dem Laugenbehälter (10) gelagerten Trommel zur Aufnahme von Wäsche,
- einer Einrichtung zum Einlassen von Flüssigkeit in den Laugenbehälter (10), die einen Spülkasten mit einer ersten Kammer (1), in der ein Wasserzulauf (18) zum Zuführen von Wasser (14) und ein Ablauf (6) zum Abführen des zugeführten Wassers (14) ausgebildet sind, und einer weiteren Kammer (4), in der ein weiterer Ablauf (7) zum Abführen des Wassers (14) ausgebildet ist,
- einem Doppelventil (9) mit einem Ventil (19) und einem weiteren Ventil (20) zur Steuerung der Wasserzufuhr in den Laugenbehälter (10),
- einer Zulaufleitung (15) zum Zuführen von Wasser (14) aus einer externen Wasserversorgung zum Laugenbehälter (10), in die das Doppelventil (9) integriert ist, so dass die Zulaufleitung (15) über das Ventil (19) des Doppelventils (9) mit dem Laugenbehälter (10) über ein Zulaufleitungsteil (16) verbunden ist und über das weitere Ventil (20) des Doppelventils (9) mit der ersten Kammer (1) über ein weiteren Zulaufleitungsteil (17) verbunden ist, und
- einer Steuereinrichtung zur Steuerung des Doppelventils (9), die ausgebildet ist, das Doppelventil (9) derart zu steuern, dass das Ventil (19) und das weitere Ventil (20) unabhängig voneinander schaltbar sind, so dass das Wasser (14) dem Laugenbehälter (10) ausschließlich über den Zulaufleitungsteil (16), ausschließlich über den weiteren Zuleitungsteil (17) oder gleichzeitig über den Zulaufleitungsteil (16) und den weiteren Zulaufleitungsteil (17) zuführbar ist
- **dadurch gekennzeichnet,**
- **dass** zwischen der ersten und weiteren Kammer (1, 4) ein Überlauf (5) zum Befüllen der weiteren Kammer (4) mit Wasser (14) aus der ersten Kammer (1) ausgebildet ist, und
- **dass** die erste Kammer (1) ein Fach (2), das mit der weiteren Kammer (4) über den Überlauf (5) verbunden ist, und ein weiteres Fach (21) aufweist, das dem Fach (2) nachgeschaltet ist und das mit Waschmittel (12) befüllbar ist.

2. Waschautomat nach Anspruch 1, **dadurch gekennzeichnet, dass** das Doppelventil (9) einen Durchflussmengenregler aufweist, der ausgebildet ist, einen in das Doppelventil (9) einströmenden Volumenstrom auf maximal 10 l/min zu regeln.

3. Waschautomat nach Anspruch 1 oder 2, **dadurch gekennzeichnet, dass** das Doppelventil (9) derart ausgebildet ist, dass der durchströmende Volumenstrom bei gleichzeitigem Schalten des Ventils (19) und des weiteren Ventils (20) gleichmäßig aufgeteilt wird.

4. Waschautomat nach Anspruch 1, **dadurch gekennzeichnet, dass** das Fach (2) einen Ablauf (3) zum Abführen des Wassers (14) in das weitere Fach (21) aufweist, dessen Querschnitt derart ausgebildet ist, dass ein Ablaufvolumenstrom in das weitere Fach (21) kleiner ist als ein Nennvolumenstrom.

5. Waschautomat nach einem der vorangehenden Ansprüche, **dadurch gekennzeichnet, dass** die Steuereinrichtung ausgebildet ist, bei einer Durchführung eines Waschprogramms das Doppelventil (9) derart zu steuern, dass
- zuerst ausschließlich das eine Ventil (19) geschaltet wird, um dem Laugenbehälter (10) eine vorbestimmte Menge an Wasser (14) ausschließlich über den Zulaufleitungsteil (16) zuzuführen, und
- zeitlich nachgelagert das eine Ventil (19) und das andere Ventil (20) gleichzeitig geschaltet werden, um dem Laugenbehälter (10) eine weitere vorbestimmte Menge an Wasser (14) über den Zulaufleitungsteil (16) und den weiteren Zulaufleitungsteil (17) gleichzeitig zuzuführen und/oder zeitlich nachgelagert ausschließlich das andere Ventil (20) geschaltet wird, um dem Laugenbehälter (10) eine weitere vorbestimmte Menge an Wasser (14) über den weiteren Zulaufleitungsteil (17) zuzuführen.

6. Waschautomat nach einem der vorangehenden Ansprüche, **gekennzeichnet durch** einen Saugheber (8), der an dem Ablauf (7) der weiteren Kammer (4) angeordnet ist.

7. Waschautomat nach einem der vorangehenden Ansprüche, **gekennzeichnet durch** ein Gehäuse mit einer Beladungsöffnung zum Beladen der Trommel mit Wäsche und eine Tür, die die Beladungsöffnung verschließt und ein Türschauglas aufweist, wobei die Einrichtung in das Türschauglas integriert oder als Türschauglas ausgebildet ist.

8. Waschautomat nach einem der vorangehenden Ansprüche, **dadurch gekennzeichnet, dass** das Doppelventil (9) als Doppelmagnetventil ausgebildet ist.

## Claims

1. Washing machine comprising
- a suds container (10) for receiving water (14),
- a drum, which is rotatably mounted in the suds container (10), for receiving laundry,
- a device for letting liquid into the suds container (10), which a flushing tank having a first chamber (1) in which a water inlet (18) for supplying water (14) and a discharge (6) for discharging the supplied water (14) are formed, and a further chamber (4) in which a further discharge (7) for discharging the water (14) is formed,
- a double valve (9) having a valve (19) and a further valve (20) for controlling the water supply to the suds container (10),
- an inlet line (15) for supplying water (14) from an external water supply to the suds container (10), in which line the double valve (9) is integrated, so that the inlet line (15) is connected via the valve (19) of the double valve (9) to the suds container (10) via an inlet line part (16) and via the further valve (20) of the double valve (9) to the first chamber (1) via a further inlet line part (17), and
- a control device for controlling the double valve (9), which device is designed to control the double valve (9) in such a way that the valve (19) and the further valve (20) can be switched independently of one another, so that the water (14) can be supplied to the suds container (10) exclusively via the inlet line part (16), exclusively via the further inlet line part (17) or simultaneously via the inlet line part (16) and the further inlet line part (17)
- **characterised in that**
- an overflow (5) is formed between the first and further chamber (1, 4) for filling the further chamber (4) with water (14) from the first chamber (1), and
- **in that** the first chamber (1) has a compartment (2) which is connected to the further chamber (4) via the overflow (5) and a further compartment (21) which is connected downstream of the compartment (2) and which can be filled with detergent (12).

2. Washing machine according to claim 1, **characterised in that** the double valve (9) has a flow rate regulator which is designed to control a volume flow flowing into the double valve (9) up to a maximum of 10 l/min.

3. Washing machine according to either claim 1 or claim 2,
**characterised in that** the double valve (9) is designed in such a way that the volume flow flowing through is evenly divided when the valve (19) and the further valve (20) are switched simultaneously.

4. Washing machine according to claim 1, **characterised in that** the compartment (2) has a discharge (3) for discharging the water (14) into the further compartment (21), the cross section of which discharge is designed in such a way that a discharge volume flow into the further compartment (21) is smaller than a nominal volume flow.

5. Washing machine according to any of the preceding claims,
**characterised in that** the control device is designed to control the double valve (9) when carrying out a washing programme in such a way that
- firstly, exclusively one valve (19) is switched in order to supply a predetermined amount of water (14) to the suds container (10) exclusively via the inlet line part (16), and
- one valve (19) and the other valve (20) are switched at a later time in order to simultaneously supply a further predetermined amount of water (14) to the suds container (10) via the inlet line part (16) and the further inlet line part (17) and/or exclusively the other valve (20) is switched at a later time in order to supply a further predetermined amount of water (14) to the suds container (10) via the further inlet line part (17).

6. Washing machine according to any of the preceding claims, **characterised by** a suction lifter (8) which is arranged at the discharge (7) of the further chamber (4).

7. Washing machine according to any of the preceding claims, **characterised by** a housing having a loading opening for loading the drum with laundry and a door which closes the loading opening and has a door inspection glass, the device being integrated into the door inspection glass or designed as a door inspection glass.

8. Washing machine according to any of the preceding claims, **characterised in that** the double valve (9) is designed as a double solenoid valve.

## Revendications

1. Machine à laver automatique comportant
- une cuve de lessivage (10) destinée à recevoir de l'eau (14),
- un tambour logé de manière à pouvoir tourner dans la cuve de lessivage (10) et destiné à recevoir du linge,
- un dispositif pour l'admission de liquide dans la cuve de lessivage (10), lequel dispositif un réservoir de rinçage comportant une première chambre (1) dans laquelle sont formées une arrivée d'eau (18) pour l'amenée d'eau (14) et une sortie (6) pour l'évacuation de l'eau (14) amenée, et une autre chambre (4) dans laquelle est formée une autre sortie (7) pour l'évacuation de l'eau (14),
- une soupape double (9) comportant une soupape (19) et une autre soupape (20) pour la commande de l'amenée d'eau dans la cuve de lessivage (10),
- une conduite d'arrivée (15) pour l'amenée d'eau (14) depuis une alimentation en eau externe à la cuve de lessivage (10), dans laquelle conduite d'arrivée la soupape double (9) est intégrée, de sorte que la conduite d'arrivée (15) est reliée, par l'intermédiaire de la soupape (19) de la soupape double (9), à la cuve de lessivage (10) par l'intermédiaire d'une pièce de conduite d'arrivée (16) et est reliée, par l'intermédiaire de l'autre soupape (20) de la soupape double (9), à la première chambre (1) par l'intermédiaire d'une autre pièce de conduite d'arrivée (17), et
- un dispositif de commande pour la commande de la soupape double (9) qui est configuré pour commander la soupape double (9) de telle sorte que la soupape (19) et l'autre soupape (20) peuvent être commutées indépendamment l'une de l'autre, de sorte que l'eau (14) peut être amenée à la cuve de lessivage (10) exclusivement par l'intermédiaire de la partie de conduite d'amenée (16), exclusivement par l'intermédiaire de l'autre partie de conduite d'amenée (17) ou simultanément par l'intermédiaire de la partie de conduite d'amenée (16) et de l'autre partie de conduite d'amenée (17)
- **caractérisée en ce qu'**un trop-plein (5) est formé entre la première et l'autre chambre (1, 4) pour remplir l'autre chambre (4) avec de l'eau (14) provenant de la première chambre (1), et
- **que** la première chambre (1) présente un compartiment (2) qui est relié à l'autre chambre (4) par l'intermédiaire du trop-plein (5), et un autre compartiment (21) qui est monté en aval du compartiment (2) et qui peut être rempli d'agent de lavage (12).

2. Machine à laver automatique selon la revendication 1,
**caractérisée en ce que** la soupape double (9) présente un régulateur de débit qui est conçu pour réguler un débit volumique entrant dans la soupape double (9) à 10 l/min maximum.

3. Machine à laver automatique selon la revendication 1 ou 2,
**caractérisée en ce que** la soupape double (9) est conçue de telle sorte que le débit volumique qui la traverse est réparti uniformément lors de la commutation simultanée de la soupape (19) et de l'autre soupape (20).

4. Machine à laver automatique selon la revendication 1,
**caractérisée en ce que** le compartiment (2) présente une sortie (3) pour l'évacuation de l'eau (14) dans l'autre compartiment (21), dont la section transversale est conçue de telle sorte qu'un débit volumique de sortie dans l'autre compartiment (21) est inférieur à un débit volumique nominal.

5. Machine à laver automatique selon l'une des revendications précédentes, **caractérisée en ce que** le dispositif de commande est configuré pour commander la soupape double (9) lors de l'exécution d'un programme de lavage de telle sorte que
- la soupape (19) est d'abord exclusivement commutée pour amener à la cuve de lessivage (10) une quantité prédéterminée d'eau (14) exclusivement par l'intermédiaire de la partie de conduite d'arrivée (16), et
- la soupape (19) et l'autre soupape (20) sont commutées simultanément en aval dans le temps afin d'amener simultanément à la cuve de lessivage (10) une autre quantité prédéterminée d'eau (14) par l'intermédiaire de la partie de conduite d'arrivée (16) et de l'autre partie de conduite d'arrivée (17) et/ou l'autre soupape (20) est commutée exclusivement en aval dans le temps afin d'amener à la cuve de lessivage (10) une autre quantité prédéterminée d'eau (14) par l'intermédiaire de l'autre partie de conduite d'arrivée (17).

6. Machine à laver automatique selon l'une des revendications précédentes, **caractérisée par** un siphon (8) disposé au niveau de la sortie (7) de l'autre chambre (4).

7. Machine à laver automatique selon l'une des revendications précédentes, **caractérisée par** un boîtier comportant une ouverture de chargement permettant de charger le linge dans le tambour et une porte qui ferme l'ouverture de chargement et présente un hublot de porte, dans laquelle le dispositif est intégré dans le hublot de porte ou est conçu comme un hublot de porte.

8. Machine à laver automatique selon l'une des revendications précédentes, **caractérisée en ce que** la soupape double (9) est conçue comme une soupape électromagnétique double.
